# EUROPÄISCHE PATENTSCHRIFT

(11) **EP 4 298 044 B1**
(45) Veröffentlichungstag und Bekanntmachung des Hinweises auf die Patenterteilung: **08.04.2026**
(21) Anmeldenummer: 22713529.0
(22) Anmeldetag: 08.02.2022
(51) Int. Cl.: B65H 23/025, D06F 69/04, D06F 73/02

(54) **BREITSTRECKWALZE UND VORRICHTUNG ZUM GLÄTTEN EINES TEXTILEN STOFFES MIT EINER BREITSTRECKWALZE**
SPREADER ROLL AND DEVICE FOR SMOOTHING A TEXTILE MATERIAL USING A SPREADER ROLL
ROULEAU DÉPLISSEUR ET DISPOSITIF DE LISSAGE D'UN MATÉRIAU TEXTILE AU MOYEN D'UN ROULEAU DÉPLISSEUR

(30) Priorität: 24.02.2021 DE 102021201749
(43) Veröffentlichungstag der Anmeldung: 03.01.2024
(73) Patentinhaber: BSH Hausgeräte GmbH, 81739 München (DE)
(72) Erfinder: EGLMEIER, Hans, 10587 Berlin (DE)
(86) Internationale Anmeldenummer: PCT/EP2022/052969
(87) Internationale Veröffentlichungsnummer: WO 2022/179841

(56) Entgegenhaltungen:
- DE-B- 1 052 948
- DE-B4- 102004 038 165
- DE-U1- 202010 016 554

## Beschreibung

Die Erfindung betrifft eine Breitstreckwalze zum Glätten einer Stofflage, die als Rundbürste mit einem Grundkörper sowie über dessen Außenmantelfläche mittels eines freien Endabschnittes vorstehende Borsten ausgebildet ist, wobei die Borsten als zueinander beabstandete Borstenbündel zusammengefasst und diese Borstenbündel jeweils mittels eines Befestigungsabschnitts am Grundkörper fixiert sind und wobei beidseitig einer Quermittelebene des Grundkörpers angeordnete Borstenbündel schräg zur Querebene des Grundkörpers verlaufen, indem ihre freien Endabschnitte in Richtung der Enden des Grundkörpers geneigt sind, derart, dass beim Zusammenwirken der Breitstreckwalze mit der Stofflage an dieser eine Querspannung erzielbar ist.

Weiterhin betrifft die Erfindung eine Vorrichtung zum Glätten eines textilen Stoffes in seinem von einer Breitstreckwalze überfahrenen Bereich, wobei die mit der Oberfläche des Stoffes zusammenwirkende, als Rundbürste ausgebildete Breitstreckwalze einen zylindrischen Grundkörper mit in diesem befestigten Borsten aufweist, die, zu Borstenbündeln zusammengefasst, eine Außenmantelfläche des Grundkörpers überragen und deren Borstenbündel jeweils beabstandet zueinander angeordnet sind, wobei mittels freier Endabschnitte der Borsten, die an dem Stoff angreifen, zum einen in einer Richtung, in der eine Relativbewegung zwischen Stoff und Breitstreckwalze erfolgt, eine Längsspannung des Stoffes erzielbar ist und andererseits durch schräg in Richtung der Enden des Grundkörpers geneigte, beidseitig einer Quermittelebene des Grundkörpers angeordnete Borstenbündel beim Zusammenwirkung der Breitstreckwalze mit dem Stoff an diesem eine Querspannung erzielbar ist.

Rotierende Bürsten, die zum Glätten von Stoffen oder Folien verwendet werden, sind allgemein bekannt und können mit diesen in einer Weise zusammenwirken, wie sie sich aus den das Wirkprinzip in vereinfachter Form darstellenden Figuren 15 bis 17 ergibt. Danach ist eine Stofflage 47, die beispielsweise als Bahn eines textilen Materials ausgebildet sein kann und geglättet werden soll, auf einer Unterlage 48 ausgebreitet. Eine in der Figur 15 dargestellte rotierende Rundbürste 49 besteht aus einem Grundkörper 50 mit an dessen Außenmantelfläche angeordneten Borsten 51 und wird gemäß dieser Darstellung, wie durch einen Richtungspfeil 52 verdeutlicht, entgegen dem Uhrzeigersinn angetrieben.

Weiterhin wird die gegen die Stofflage 47 mit einer orthogonal zur Unterlage 48 wirkenden Kraft gedrückte Rundbürste 49 relativ zur Stofflage 47 in einer Verfahrrichtung 53 bewegt. Somit ist erkennbar die Drehrichtung der Rundbürste 49 (siehe Richtungspfeil 52) einer aus der Verfahrrichtung 53 resultierenden Abrollbewegung entgegengerichtet, wodurch ein in Bewegungsrichtung der Rundbürste 49 hinter dieser liegender Bereich der Stofflage 47 über deren Breite vor allem in Längsrichtung gezogen wird, so dass Knitter der Stofflage 47, die in der unbehandelten Stofflage quer zur Verfahrrichtung 53 der Rundbürste 49 verlaufen, entfernt werden können. Ein derartiges Zusammenwirken der Borsten 51 der Rundbürste 49 mit der Stofflage 47 wird auch als Funktion mit nachlaufenden Borsten 51 oder als "Wetterfahneneffekt" bezeichnet, bei der die Reibung der Borsten 51 an der Stofflage 47 eine Zugkraft in deren Längsrichtung bewirken.

Wie die Figur 16 verdeutlicht, erzeugt die Rundbürste 49 in Verfahrrichtung 53 hinter sich, also in dem überfahrenen Bereich, eine im Wesentlichen einachsige Tangentialspannung, die allerdings nicht zur Entfernung von Knittern 54, die im Wesentlichen in Verfahrrichtung 53 der Rundbürste 49 verlaufen, führt. Vielmehr ist häufig der Fall, dass diese erst durch die Tangentialspannung der Rundbürste 49 erzeugt und im Übrigen von dieser durch ein Flachdrücken verstärkt werden, so dass sie sich kaum noch entfernen lassen.

In der Figur 17 ist anstelle einzelner Borsten 51 ein Borstenbündel 55 vorgesehen, das gemäß der Figur 17 orthogonal auf die Oberfläche der Stofflage 47 aufsetzt und unter leichtem Druck über diese gezogen wird. Dabei ist erkennbar, dass die weichen Borsten 51 des entsprechenden Borstenbündels 55 entgegen der Verfahrrichtung 53 als nachlaufende Borsten 51 ausweichen.

Eine Breitstreckwalze zum Glätten einer Stofflage der im jeweiligen Oberbegriff der Patentansprüche 1, 11 und 13 genannten Gattung ist aus der DE 10 2004 038 165 B4 bekannt. Dabei besteht eine als Spreizwalze bezeichnete Breitstreckwalze aus einem Walzengrundkörper und auf diesem angeordneten Borstenbündeln, die insbesondere in den beiden Endbereichen des Walzengrundkörpers jeweils nach links und nach rechts in Richtung von dessen Enden geneigt angeordnet sind. Dadurch soll eine am Außenmantel der Breitstreckwalze geführte Bahn, bei der es sich beispielsweise um eine Folienbahn handeln kann, zum einen durch die von den Borsten erzeugten Längskräfte und zum anderen mittels der von den schräg verlaufenden Borstenbüscheln erzeugten Querkräfte geglättet werden. Der Walzengrundkörper ist in Lagern einer Halterung frei drehbar aufgenommen.

Folglich ist die Breitstreckwalze zur Umlenkung einer laufenden Bahn vorgesehen und wird somit von der bewegten Folienbahn angetrieben. Alternativ dazu kann die Breitstreckwalze auch einen motorischen Antrieb aufweisen, von dem die Breitstreckwalze aber mit einer solchen Drehzahl angetrieben wird, dass die daraus resultierende Umfangsgeschwindigkeit der geneigten Borstenenden im Wesentlichen der Laufgeschwindigkeit der unter Spannung geführten Bahn entspricht. Dieses längsfaltenfreie oder bestehende Längsfalten beseitigende Umlenken der Folienbahn setzt voraus, dass diese sich an der Breitstreckwalze abwälzt und im Wesentlichen keine Relativgeschwindigkeit zwischen der Laufgeschwindigkeit der Folienbahn und der Umfangsgeschwindigkeit der Breitstreckwalze auftritt. Es handelt sich also um ein passives Abrollen der Folienbahn auf der Breitstreckwalze. Unter dieser Voraussetzung, dass eine relative Geschwindigkeit vermieden wird, kann eine Glättung der Folienbahn erzielt werden, so dass diese weder längs noch quer verlaufende Falten aufweist.

Es ist Aufgabe der vorliegenden Erfindung, eine als Rundbürste ausgebildete Breitstreckwalze zu schaffen, mit der zum Glätten einer Stofflage auch bei einer zwischen der Umfangsgeschwindigkeit der Breitstreckwalze und einer Verfahrgeschwindigkeit der Stofflage auftretenden Relativgeschwindigkeit Spannungen in die Stofflage sowohl in Längsrichtung als auch in Querrichtung einbringbar sind.

Diese Aufgabe wird, ausgehend vom jeweiligen Oberbegriff der Patentansprüche 1 und 11 mit deren kennzeichnenden Merkmale gelöst. Die von den Patentansprüchen 1 und 11 abhängigen Patentansprüche beinhalten erfindungsgemäße Weiterbildungen dieser Lösungen.

Danach ist eine Breitstreckwalze zum Glätten einer Stofflage als Rundbürste mit einem Grundkörper über dessen Außenmantelfläche vorstehende Borsten ausgebildet. Die Borsten sind als jeweils zueinander beabstandete Borstenbündel zusammengefasst, wobei diese Borstenbündel einen am Grundkörper fixierten Befestigungsabschnitt aufweisen. Weiterhin verlaufen jeweils beidseitig einer Quermittelebene des Grundkörpers angeordnete Borstenbündel schräg zur Querebene des Grundkörpers, indem die freien Endabschnitte in Richtung der Enden des Grundkörpers geneigt sind, derart, dass beim Zusammenwirken der Breitstreckwalze mit der Stofflage an dieser eine Querspannung erzielbar ist.

Dabei soll jedes Borstenbündel in einem zweiten Teilabschnitt, der sich an den Befestigungsabschnitt anschließt, von einer im Grundkörper ausgebildeten Ausnehmung aufgenommen sein. Die Ausnehmung soll sich im Wesentlichen in radialer und in axialer Richtung des Grundkörpers erstrecken, wobei das in der Ausnehmung angeordnete Borstenbündel an ersten Seitenwänden, die sich in axialer Richtung des Grundkörpers erstrecken, beidseitig geführt ist. Weiterhin soll das jeweilige unter einem Schrägungswinkel zur Oberfläche der Stofflage verlaufende Borstenbündel durch eine Kraftbeaufschlagung an den freien Borstenenden in Richtung des jeweiligen Endes des Grundkörpers schwenkbar sein. Wie zuvor bereits dargelegt, überlagern sich bei schräg verlaufenden Borstenbündeln, die eine tangentiale Relativbewegung ausführen und orthogonal auf die Oberfläche der Stofflage aufgesetzt werden, die beiden Effekte Nachlaufen und Auflaufen.

Dabei ist die erfindungsgemäße Breitstreckwalze für eine Anwendung geeignet, bei der zwischen dieser und der Oberfläche der Stofflage eine Relativgeschwindigkeit auftritt, d.h., eine durch einen Antrieb der Breitstreckwalze erzielte Umfangsgeschwindigkeit ist höher als eine durch die Relativbewegung der Breitstreckwalze gegenüber der Oberfläche der Stofflage bewirkte Umfangsgeschwindigkeit. Diese Relativgeschwindigkeit erhöht sich außerdem bei einer Verwendung der Breitstreckwalze, bei der diese gegenläufig zu der Drehrichtung, die aus der Bewegung in Verfahrrichtung resultiert, angetrieben wird. Der Auflaufeffekt der schräg verlaufenden Borstenbündel wird dadurch verstärkt, dass diese innerhalb der Ausnehmungen aufgrund eines damit geschaffenen Freiheitsgrades leichtgängig eine Schwenkbewegung in der durch die Längsachse der Breitstreckwalze verlaufenden Ebene ausführen können. Nur diese Schwenkbewegung der Borstenbündel um ihren Befestigungsabschnitt ist möglich, da sie in Umfangsrichtung an den ersten Seitenwänden geführt sind.

Diese Schwenkbewegung bewirkt, dass die an der Oberfläche der Stofflage auflaufenden Enden der Borsten sehr effektiv eine Streckung der Stofflage in seinen beiden quer zur Verfahrrichtung der Breitstreckwalze verlaufenden Richtungen erzielen. Die Ausrichtung der Ausnehmungen mit ihren Längserstreckungen parallel zur Längsmittelachse der Breitstreckwalze kann auch in der Weise abgewandelt werden, dass die Längserstreckungen der Ausnehmungen unter einem Winkel zur Längsmittelachse ausgerichtet sind, also an der Außenmantelfläche des Grundkörpers schraubenlinienförmig verlaufen.

Da sich die Borstenbündel, die in den Ausnehmungen des Grundkörpers geführt sind, demgegenüber in Umfangsrichtung des Grundkörpers nur an ihrem über diesen vorstehenden freien Endabschnitt biegen lassen, lässt sich darüber der auftretende Nachlaufeffekt an den Borstenenden vorgeben. Somit kann durch die Gestaltung der Ausnehmungen, d.h. ihre in Längsrichtung des Grundkörpers vorgesehene Erstreckung und ihre Tiefe, die am Ende der Borsten wirksame Borstenhärte in den beiden Koordinatenrichtungen "Axialrichtung" und "Umfangsrichtung" der Breitstreckwalze getrennt voneinander gezielt beeinflusst werden. Wird die Relativgeschwindigkeit erhöht, so kann diese eine weitere Verstärkung des Auflaufeffekts zwischen den entsprechenden Borstenbündeln und der Stofflage bewirken.

Demgegenüber soll bei der Breitstreckwalze nach der DE 10 2004 038 165 B4 zwischen deren Umfangsgeschwindigkeit und der Verfahrgeschwindigkeit der Folienbahn keine Relativgeschwindigkeit auftreten, denn vorzugsweise soll die Breitstreckwalze die Funktion einer Umlenkrolle für die Folienbahn übernehmen. Auch im Falle der alternativ vorgesehenen angetriebenen Breitstreckwalze soll diese außerdem zur Längsbewegung der Folienbahn dienen, so dass die zuvor beschriebene Relativgeschwindigkeit nicht auftritt. Weiterhin sind die schräg verlaufenden Borstenbündel derart im Grundkörper angeordnet, dass sie nur an ihren radial außerhalb des Grundkörpers liegenden freien Abschnitten frei beweglich sind. Daher würde mit einer derart ausgebildeten Breitstreckwalze, wenn diese mit einer Relativgeschwindigkeit angetrieben würde, kein ausreichender zur Querstreckung der Stofflage erforderlicher Auflaufeffekt erzielt werden.

In weiterer Ausgestaltung der Erfindung können die Ausnehmungen, im Querschnitt gesehen, langlochartig ausgebildet sein, wobei die Borstenbündel an ersten parallel zueinander verlaufenden Seitenwänden, die sich in axialer Richtung des Grundkörpers erstrecken, beidseitig geführt sind. Das Borstenbündel ist folglich im Bereich zwischen dem Befestigungsabschnitt und der Außenmantelfläche des Grundkörpers in Umfangsrichtung durch die Seitenwände abgestützt, so dass daraus in Umfangsrichtung eine geringere freie Borstenlänge resultiert und somit an den freien Borstenenden eine größere Borstenhärte erzielt wird. Andererseits ist aufgrund der Länge der langlochartigen Ausnehmung mit deren Längserstreckung in Längsrichtung des Grundkörpers ein Freiraum geschaffen, der eine entsprechende Bewegung des sich an den Befestigungsabschnitt anschließenden Abschnitts des Borstenbündels ermöglicht. Das vorgenannte Zusammenwirken der Ausnehmung mit dem Borstenbündel kann durch deren konstruktive Gestaltung beeinflusst werden, so dass sich die Borstenhärte der beiden Funktionen der nachlaufenden Borsten und der auflaufenden Borsten unabhängig voneinander variieren lassen.

Weiterhin ist vorgesehen, dass die Ausnehmungen, im Querschnitt des Grundkörpers gesehen, derart in diesem angeordnet sind, dass die in den Ausnehmungen fixierten Borstenbündel sehnenartig innerhalb des Grundkörpers verlaufen. Durch diese Lage der Borstenbündel unter einem Winkel zur Radialen und die daran angepasste Ausbildung der Ausnehmungen lässt sich auch ein einen relativ geringen Außendurchmesser aufweisender Grundkörper mit Ausnehmungen versehen, die mit ausreichender Tiefe ausgeführt sind.

Die genaue Form der Ausnehmungen kann mittels in den Grundkörper einfügbarer Einsätze geschaffen werden, wenn der Grundkörper beispielsweise aus Holz hergestellt ist. Hierfür kann der Grundkörper in den zur Aufnahme der Einsätze spanend bearbeiteten Abschnitten relativ grob bearbeitet werden, was den Fertigungsaufwand reduziert. Die Einsätze, die für eine Breitstreckwalze identisch ausgebildet sein können, lassen sich in großen Stückzahlen und somit kostengünstig herstellen.

Außerdem können sich die Ausnehmungen für unterschiedliche Gruppen von Borstenbündeln bezüglich ihrer Tiefe unterscheiden, wodurch sich die in Längsrichtung der Breitstreckwalze wirksame Federhärte der Borsten beeinflussen lässt. Dabei soll vorzugsweise die Federhärte, ausgehend von der Quermittelebene der Breitstreckwalze, in Richtung von deren beiden Enden zunehmen.

Darüber hinaus besteht auch die Möglichkeit, die Borstenbündel unter unterschiedlichen Winkeln schräg in den Ausnehmungen anzuordnen. Damit lässt sich bei der Verwendung der erfindungsgemäß ausgebildeten Breitstreckwalze beispielsweise ein Streckgradient an der behandelten Stofflage so arrangieren, dass die Stofflage von der Mitte der Breitstreckwalze aus mit nahezu linearer Steigerung zu den beiden Enden der Breitstreckwalze gestreckt wird, wodurch sich eine sehr gleichmäßige, der Faltenentfernung begünstigende und außerdem die Stofflage schonende Streckbewegung ergibt.

Alternativ zu der Ausbildung der Ausnehmungen mit unterschiedlicher Tiefe besteht die Möglichkeit, den Grundkörper in Teilabschnitten, in denen Ausnehmungen vorgesehen sind, mit unterschiedlichen Durchmessern auszubilden, wodurch ebenfalls die wirksame Borstenlänge und damit die wirksame Federhärte der Borsten beeinflusst werden kann. Dadurch lässt sich der Fertigungsaufwand reduzieren, denn alle Ausnehmungen der Breitstreckwalze weisen dabei die gleiche Tiefe auf.

Weiterhin soll sich das Borstenbündel durch eine Kraftbeaufschlagung an den Borstenenden, die zur Schwenkbewegung des Borstenbündels in Längsrichtung des Grundkörpers führt, an die zweite Seitenwand der Ausnehmung anlegen. Dabei weist diese, ausgehend von der Außenmantelfläche des Grundkörpers, einen gekrümmten Verlauf auf. Durch das Zusammenwirken des Borstenbündels mit der gekrümmten zweiten Seitenwand wird ein progressiver Anstieg von dessen Federhärte bewirkt, d.h., es ergibt sich ein Biegekraftverlauf über die Biegung, bei dem die Federhärte mit der Biegung der Borsten zunimmt. Das an den Borstenenden mit einer Kraft beaufschlagte Borstenbündel verformt sich zunehmend an der gekrümmten zweiten Seitenwand, wodurch sich über die Biegung der Borsten die freie Borstenlänge zunehmend verkürzt. Dadurch tritt bei einer stärkeren Biegung des Borstenbündels dessen größte Federhärte auf.

In Weiterbildung dieser Ausgestaltung der zweiten Seitenwand ist vorgesehen, dass diese einen Verlauf aufweist, bei dem sich mehrere unterschiedlich gekrümmte Bereiche aneinander anschließen. Bei einer weiteren Ausführung kann sich die Krümmung der zweiten Seitenwand kontinuierlich verändern.

Zur Verringerung der Reibung zwischen den ersten Seitenwänden und dem Borstenbündel ist vorgesehen, die Borsten, die mit diesen im Kontakt stehen, aus einem reibungsarmen Material herzustellen, so dass diese mit geringer Reibung an den ersten Seitenwänden der Ausnehmung geführt sind. Bevorzugt kann ein Teilbereich der Borsten bzw. nur der radial außenliegenden Borsten mit entsprechend optimierten Gleiteigenschaften versehen sein. Dadurch soll das Borstenbündel mit guten Gleiteigenschaften an den ersten Seitenwänden geführt sein. Alternativ dazu besteht auch die Möglichkeit, an den ersten Seitenwänden die mit den Borsten im Kontakt stehenden Flächen mit einer Gleitbeschichtung zu versehen. Wenn die Breitstreckwalze nur in einer Drehrichtung betrieben wird, ist es ausreichend, nur die erste Seitenwand, mit der die Borsten aufgrund des Nachlaufeffekts zusammenwirken, zu beschichten.

Weiterhin ist die Aufgabe auch dadurch gelöst, dass in Kombination mit den gattungsbildenden Merkmalen die Borsten zumindest in ihrem freien Endabschnitt einen rechteckigen oder elliptischen Querschnitt aufweisen, wobei diese, mit ihrer kleineren Seitenfläche in Umfangsrichtung der Breitstreckwalze ausgerichtet, auf dem Grundkörper angeordnet sind. Da das Flächenträgheitsmoment mit der dritten Potenz der Ausdehnung steigt, reicht schon ein geringer Breitenunterschied, um eine merkliche Anisotropie der Borstenbewegung hervorzurufen. Auf diese Weise lassen sich bei der üblichen Bauweise einer Breitstreckwalze mit schrägstehenden Borstenbündeln alleine durch die Gestaltung des Querschnitts der einzelnen Borsten die Effekte des Nachlaufens und des Auflaufens der Borsten beeinflussen. In weiterer Ausgestaltung dieser Lösung ist vorgesehen, dass die Breitstreckwalze rotativ angetrieben ist, wobei deren Drehrichtung einer Abrollbewegung, die aus einer Verfahrrichtung der Breitstreckwalze resultieren würde, entgegengesetzt ist.

Weiterhin soll eine Breitstreckwalze für eine Vorrichtung zum Glätten eines textilen Stoffes in seinem von einer Breitstreckwalze überfahrenen Bereich vorgesehen sein, wobei die mit der Oberfläche des Stoffes zusammenwirkende, als Rundbürste ausgebildete Breitstreckwalze einen zylindrischen Grundkörper mit in diesem befestigten Borsten aufweist, die, zu Borstenbündeln zusammengefasst, eine Außenmantelfläche des Grundkörpers überragen. Die Borstenbündel sind jeweils beabstandet zueinander angeordnet, wobei mittels freier Endabschnitte der Borsten, die an dem Stoff angreifen, zum einen in einer Richtung, in der eine Relativbewegung zwischen Stoff und Breitstreckwalze erfolgt, eine Längsspannung des Stoffes erzielbar ist und andererseits durch schräg in Richtung der Enden des Grundkörpers geneigte, beidseitig einer Quermittelebene des Grundkörpers angeordnete Borstenbündel beim Zusammenwirkung der Breitstreckwalze mit der Stofflage an dieser eine Querspannung erzielbar ist. Dabei soll die Breitstreckwalze gemäß einem der Patentansprüche 1 bis 12 ausgebildet sein. Bei der vorgenannten Vorrichtung soll die Breitstreckwalze rotativ angetrieben sein, wobei deren Drehrichtung einer Abrollbewegung, die aus einer Verfahrrichtung der Breitstreckwalze resultieren würde, entgegengesetzt ist.

Innerhalb einer derartigen Vorrichtung lassen sich Breitstreckwalzen mit Hilfe der vorgenannten Mittel gezielt mit einer Asymmetrie ausstatten, um zum Beispiel über die Wahl der Drehrichtung unterschiedliche Bearbeitungsziele zu erreichen, etwa eine Anpassung der Breitstreckwalze an das jeweilige Textil. Für eine Breitstreckwalze, für die in der Vorrichtung eine sich ändernde Verfahrrichtung über das Textil vorgesehen ist, können eine Drehrichtungsänderung oder eine um 180° schwenkbare Achse der Breitstreckwalze vorgesehen sein.

Schließlich besteht die Möglichkeit, die Vorrichtung als Behandlungsmodul eines Wäschebehandlungsschranks auszubilden, wobei mittels zumindest einer zur Glättung eines zu behandelnden Wäschestücks vorgesehenen Breitstreckwalze in einer Behandlungsposition des Behandlungsmoduls mechanische Spannungen am Wäschestück erzielbar sind. Das Behandlungsmodul ist verfahrbar in dem Wäschebehandlungsgerät angeordnet, um durch ein Entlangfahren des Behandlungsmoduls an dem zu behandelnden Wäschestück unter Kontakt der Breitstreckwalze mit einer Stofflage des Wäschestücks dessen Glättung zu bewirken. Borsten der Breitstreckwalze sind jeweils von der Quermittelebene der Breitstreckwalze weg geneigt ausgerichtet. In vorteilhafter Weise wird hierdurch eine Streckung des zwischenliegenden Wäschestücks in Breitenrichtung der Bürste erreicht, was die Glättungswirkung verbessert. Dabei sind die Borsten, wie zuvor erläutert, zu Borstenbündeln zusammengefasst, für welche durch erfindungsgemäß ausgebildete Ausnehmungen des Grundkörpers eine anisotrope Beeinflussung der in Umfangsrichtung und in Längsrichtung der Breitstreckwalze wirksamen Federkräfte der Borsten erreicht wird.

Weitere Merkmale der Erfindung ergeben sich im Übrigen aus der nachfolgenden Beschreibung und aus der Zeichnung, in der unterschiedliche Ausführungsbeispiele der Erfindung vereinfacht dargestellt sind. Es zeigen:
- Figur 1: als schematische Darstellung eine Seitenansicht einer als Rundbürste ausgebildeten Breitstreckwalze mit einem Teillängsschnitt im Bereich mehrerer in einer Reihe angeordneter Borstenbündel, die innerhalb von Ausnehmungen eines Grundkörpers verlaufen,
- Figur 2: eine stirnseitige Ansicht der Breitstreckwalze nach Fig.1 mit einem Teilschnitt im Bereich einer ein Borstenbündel aufnehmenden Ausnehmung,
- Figur 2a: ein weiteres Ausführungsbeispiel einer Breitstreckwalze mit einem Querschnitt durch die Breitstreckwalze, bei der Borstenbündel mit einem sehnenartigen Verlauf in einem Grundkörper angeordnet sind,
- Figur 3: im Maßstab vergrößert, einen Längsschnitt durch eine Anordnung eines Borstenbündels in einer Ausnehmung des Grundkörpers gemäß einer ersten Ausführungsform, bei der eine zweite Seitenwand der Ausnehmung unter einem Winkel zu dem Borstenbündel eben verläuft,
- Figur 4: eine Ansicht auf einen Ausschnitt des Grundkörpers mit dem Ende des Borstenbündels und an der Außenmantelfläche des Grundkörpers sichtbaren Außenkontur eines Langloches der in Figur 3 gezeigten Ausführungsform,
- Figur 5: ein schrägstehendes Borstenbündel vor dem Aufsetzen auf eine Oberfläche einer vertikal abgestützten Stofflage,
- Figur 5a: das schrägstehende Borstenbündel nach seiner orthogonalen Bewegung zur Stofflage und Aufsetzen auf deren Oberfläche, wobei die auflaufenden Borstenenden die Stofflage schieben,
- Figur 5b: das schrägstehende Borstenbündel nach seiner orthogonalen Bewegung zur Stofflage, wobei diese durch auflaufende Borstenenden verschoben bzw. gestreckt wird,
- Figur 6: ein schrägstehendes Borstenbündel mit nachlaufenden Borstenenden, wobei diese an der Oberfläche der Stofflage eine Zugkraft ausüben,
- Figur 7: im Maßstab vergrößert, einen Längsschnitt durch eine Anordnung eines Borstenbündels in einer Ausnehmung des Grundkörpers gemäß einer zweiten Ausführungsform,
- Figur 8: eine Ansicht auf das Ende eines, im Querschnitt gesehen, mondsichelartigen Borstenbündels,
- Figur 9: ein Diagramm, in das die vom jeweiligen Biegewinkel der Borsten wirksame Borstenhärte für die beiden Ausführungsbeispiele nach den Figuren 3 und 7 eingetragen ist,
- Figur 10: einen rechteckigen Querschnitt einer Borste, die im Rahmen eines weiteren Ausführungsbeispiels verwendet wird,
- Figur 11: einen elliptischen Querschnitt einer Borste, die im Rahmen eines weiteren Ausführungsbeispiels verwendet wird,
- Figur 12: ein Wäschebehandlungsgerät mit einem in Portalen geführten Behandlungsmodul, das mit drei Breitstreckwalzen zur Glättung eines Kleidungsstücks versehen ist,
- Figur 13: eine stirnseitige Ansicht einer mit Stofflagen des Kleidungsstückes zusammenwirkenden Breitstreckwalze, wobei die Stofflagen, der Breitsteckwalze gegenüberliegend, an einer Platte anliegen,
- Figur 14: eine stirnseitige Ansicht zweier mit Stofflagen des Kleidungsstückes zusammenwirkenden Breitstreckwalzen, die sich in einer Ebene gegenüberliegen,
- Figur 15: zur Veranschaulichung ein bekanntes Grundprinzip der Glättung einer Folienbahn oder Stoffbahn, bei welchem eine rotativ angetriebene Rundbürste mit nachlaufenden Borstenenden verwendet wird,
- Figur 16: eine Draufsicht auf die Anordnung gemäß der Figur 15 und
- Figur 17: eine im Maßstab vergrößerte Darstellung eines Borstenbündels der Rundbürste der Figur 15, deren Borstenenden entgegen der Zugrichtung nachlaufen.

In den Figuren 1 und 2 ist mit 1 eine als Rundbürste 2 ausgebildete Breitstreckwalze 1 bezeichnet, die einen zylindrischen Grundkörper 3 aufweist. Im Grundkörper 3 sind gleichmäßig über dessen Umfang verteilte Borstenbündel 4 fixiert, die aus Borsten 5 bestehen und jeweils mit einem Teilabschnitt eine Außenmantelfläche 6 des Grundkörpers 3 radial überragen. Dabei kann insbesondere der Figur 1 zu entnommen werden, dass diese Borstenbündel 4, ausgehend von beiden Enden 7 und 8 des Grundkörpers 3, jeweils in einem Teilbereich von dessen Längserstreckung vorgesehen sind. Weiterhin verlaufen beidseitig einer Quermittelebene 9 des Grundkörpers 3 unterschiedlich geneigte Borstenbündel 4, derart, dass sie jeweils eine Schrägstellung zur Querebene des Grundkörpers 3 in Richtung von dessen Enden 6 bzw.7 aufweisen.

Jedes der Borstenbündel 4 ist dabei gemäß Figur 3 mit einem Teilabschnitt 4a beweglich in einer im Grundkörper 3 ausgebildeten Ausnehmung 10 angeordnet, wobei die entsprechende Ausnehmung 10, wie auch die Seitenansicht nach Figur 1 erkennen lässt, mit einer die Form eines Langloches aufweisenden Außenkontur versehen ist, das mit seiner längsten Erstreckung in Längsrichtung des Grundkörpers 3 verläuft, so dass das Borstenbündel 4 in dieser Richtung eine freie Schwenkbewegung ausführen kann. Diese in einer Draufsicht sichtbare Außenkontur wird nachfolgend noch näher anhand der Figur 4 erläutert werden.

Ein Teillängsschnitt des in der Figur 1 dargestellten Grundkörpers 3 zeigt, dass die Borstenbündel 4 mittels ihrer endseitigen Befestigungsabschnitte 11 in einem von der Außenmantelfläche 6 des Grundkörpers 3 abgewandten Ende der jeweiligen Ausnehmung 10 fixiert sind. Die Ausnehmungen 10 bilden, wie insbesondere die Figuren 3 und 4 verdeutlichen, erste Seitenwände 12 und 13, die sich in der Längsrichtung des Grundkörpers 3 erstrecken und parallel zueinander verlaufen, so dass die Ausnehmungen 10 zumindest an der Außenmantelfläche des Grundkörpers 3 eine langlochartige Außenkontur aufweisen. Folglich sind die Borstenbündel 4 aufgrund ihres auf die entsprechende Breite der Ausnehmung 10 abgestimmten Durchmessers an diesen ersten Seitenwänden 12 und 13 geführt.

Wenn die Borstenbündel 4 an freien Borstenenden 14 ihrer Borsten 5 mit einer zum Grundkörper 3 orthogonal wirkenden Kraft beaufschlagt werden, verschwenken sie relativ zu ihren Befestigungsabschnitten 11 innerhalb der Ausnehmungen 10. Die Ausnehmungen 10, die mit einer zweiten Seitenwand 15 in Richtung des jeweiligen Endes 7 bzw. 8 des Grundkörpers 3 enden, weisen eine derartige Längserstreckung auf, dass bei dem Ausgestaltungsbeispiel die Schwenkbewegung der Borstenbündel 4 um ihre Befestigungsabschnitte 11 in dieser Richtung nicht begrenzt wird. Der Verlauf dieser zweiten Seitenwand 15 ist insbesondere der Figur 3 zu entnehmen, wobei bei diesem Ausführungsbeispiel das Borstenbündel 4 in seinem unbelasteten Zustand unter einem spitzen Winkel α zu der zweiten Seitenwand ausgerichtet ist. Wenn die freien Borstenenden, wie zuvor angegeben, mit einer Kraft beaufschlagt werden, bewegen sie sich in Richtung der zweiten Seitenwand 15, ohne diese zu berühren. Die Figur 4 zeigt als Draufsicht einen Ausschnitt aus der Rundbürste 2 im Bereich einer der Ausnehmungen 10, die an der Außenmantelfläche 6 den langlochartigen Verlauf aufweist.

Durch die vorstehend erläuterte Form der Ausnehmung 10 und deren Zusammenwirken mit dem Borstenbündel 4 wird dessen Führung in Umfangsrichtung sowie dessen relative Beweglichkeit in axialer Richtung der Rundbürste 2 bewirkt, so dass sich an dem Borstenbündel 4 eine anisotrope Biegesteifigkeit einstellt. Während sich aufgrund der Führung der Borstenbündel 4 in Umfangsrichtung nur eine kurze freie Borstenlänge ergibt, die in der Figur 1 durch einen ersten Maßpfeil 16 verdeutlicht wird, resultiert aus der Anordnung der Borstenbündel 4 in den mit einer großen Längserstreckung versehenen Ausnehmungen 10 eine große freie Borstenlänge für eine Biegung in Längsrichtung des Grundkörpers, die in der Figur 1 durch einen zweiten Maßpfeil 17 bezeichnet ist, so dass die Borstenbündel 4 mit einer geringen Steifigkeit in Längsrichtung wirken. Dadurch lässt sich der in Längsrichtung der Rundbürste 2 gewünschte Effekt der auflaufenden Borsten 5 in der für die Glättung einer Stoffbahn erforderlichen Weise verstärken.

Im Gegensatz zu dem Ausführungsbeispiel nach den Figuren 1 und 2 ist gemäß der Figur 2a eine Breitstreckwalze 27 vorgesehen, bei der Borstenbündel 28 mit einem sehnenartigen Verlauf in einem Grundkörper 27a angeordnet sind. Dadurch ergibt sich ein Versatz 28a der Borstenbündel 28 zum Mittelpunkt des Grundkörpers 27a. Auf diese Weise lassen sich die Ausnehmungen, die ebenfalls sehnenartig verlaufen und im Übrigen eine Außenkontur gemäß der Figur 1 aufweisen, in einem mit relativ geringem Außendurchmesser ausgebildeten Grundkörper mit ausreichender Tiefe ausbilden.

Anhand der Figuren 5 bis 5b soll dieser Effekt am Beispiel eines einzelnen Borstenbündels 4 erläutert werden, das an der Breitstreckwalze 1 nach der Figur 1 auf der rechten Seite zur Quermittelebene 9 vorgesehen ist und mit einer auf einer Auflage 18 angeordneten Stofflage 19 zusammenwirkt. In der Figur 5 nimmt das schräg zur Stofflage 19 verlaufende Borstenbündel 14 eine Ausgangsstellung vor dem Aufsetzen auf die Oberfläche der Stofflage 19 ein.

Wie weiterhin aus den Figuren 5a und 5b hervorgeht, wird das schräg verlaufende Borstenbündel 14 sodann orthogonal zur Auflage 18 und somit zur Stofflage 19 bewegt. Durch den Anstellwinkel der Borsten 5 des Borstenbündels 4 ergibt sich aufgrund der orthogonalen Bewegung des Borstenbündels 4 eine auflaufende Bewegung der freien Borstenenden 14 auf der Oberfläche der Stofflage 19, die zusammen mit der Auflage 18 eine Tangentialkraft in der Stofflage hervorruft.

Dabei spießen sich die Spitzen der Borsten 5 in die Stofflage 19 und schieben diese von der Einspannung 11 des Borstenbündels 4 radial in der Schrägstellungsrichtung weg. Die daraus resultierende, auf die Stofflage 30 wirkende Kraft ist deutlich höher als die durch das Nachlaufen der Borsten 5 erzeugte Längskraft. Das gezeigte Borstenbündel 4 gehört, wie die Figur 1 verdeutlicht, zu einer Gruppe von Borstenbündeln 4, die mit einer im Wesentlichen gleichen schrägen Ausrichtung auf der entsprechenden Seite der Breitstreckwalze 1 angeordnet sind, also schräg in Richtung des benachbarten Endes derselben verlaufen. Eine weitere Gruppe von Borstenbündeln 4, die ebenfalls in der vorstehend beschriebenen Weise wirken, verläuft mit einer entgegengesetzten Schräglage. Durch die an den beiden unterschiedlich verlaufenden Gruppen von Borstenbündeln erzeugte auflaufende Borstenbewegung wird die Stofflage 19 gestreckt, so dass die in Längsrichtung der Stofflage 19 verlaufenden Knitter und Falten entfernt werden.

In der Figur 6 ist der am einzelnen Borstenbündel 4 auftretende Effekt verdeutlicht, der sich aufgrund der Umfangsbewegung der rotativ angetriebenen Breitstreckwalze 1 und deren Verfahrbewegung am Borstenbündel 4 einstellt. Die auf die Oberfläche der Stofflage 19 aufsetzenden Borstenenden 14 erzeugen an dieser eine tangential zur Breitstreckwalze 1 verlaufende Zugkraft, die zur Entfernung von in Querrichtung der Stofflage 19 verlaufenden Knittern und Falten dient.

Bei Breitstreckenwalzen 1, bei denen schrägstehende Borstenbündel 4 orthogonal auf eine Stofflage 19 aufgesetzt werden und eine tangentiale Relativbewegung zur Stofflage 19 ausführen, überlagern sich diese beiden Effekte des Nachlaufens und des Auflaufens. Die beiden Funktionen, zum Einen der nachlaufenden Borsten und zum Anderen der auflaufenden Borsten werden zur Streckung der Stofflage 19 in unterschiedlichen Richtungen genutzt, wobei durch die erfindungsgemäßen Mittel eine konkrete Abstimmung der Borstenhärte in diesen beiden Richtungen ermöglicht wird.

Eine weitere Ausgestaltung von Ausnehmungen 20, die ebenfalls in der in Figur 1 dargestellten Weise in dem Grundkörper 3 angeordnet sein können, ergibt sich aus der Figur 7. Dabei ist anstelle der in der Figur 3 dargestellten unter einem Winkel zu den unbelasteten Borsten verlaufenden zweiten Seitenwand nach der Figur 7 eine gekrümmt verlaufende zweite Seitenwand 21 vorgesehen. Die Ausnehmung kann im Übrigen ebenfalls einen langlochartigen Querschnitt der Figur 4 aufweisen. Im Gegensatz zur Ausführung nach der Figur 3 soll gemäß der Figur 7 ein Borstenbündel 22 während seiner Schwenkbewegung zur Anlage an die zweite Seitenwand 21 gelangen.

Die gekrümmte zweite Seitenwand 21 bewirkt einen progressiven Anstieg der Federhärte des Borstenbündels 22, wenn dieses zunehmend an der zweiten Seitenwand 21 verformt wird. Wie zuvor erläutert ist auch bei diesem Ausgestaltungsbeispiel das Borstenbündel 22 mit seinem Teilabschnitt 22a beweglich in der Ausnehmung 20 angeordnet. Grundsätzlich wirkt bei dem an seinem Befestigungsabschnitt 11 fixierten Borstenbündel 22 eine bestimmte Federkraft, wobei die freie Borstenlänge die auf Biegung wirkende Federhärte bestimmt. Diese freie Borstenlänge verringert sich mit zunehmender Kraftbeaufschlagung an den Borstenenden 14. Bei dem gemäß der Figur 7 vorgegebenen gekrümmten Verlauf der zweiten Seitenwand 21 legt sich das Borstenbündel 22 bei der Kraftbeaufschlagung an seinen Borstenenden 23 mehr und mehr an die zweite Seitenwand 21 an, wodurch sich über die Biegung die freie Borstenlänge verkürzt. Dadurch tritt bei einer maximalen Biegung des Borstenbündels 22 an dieser zweiten Seitenwand 21 dessen größte Federhärte auf.

Zur Beeinflussung der Federhärte eines Borstenbündels 26 kann dieses, wie aus der Figur 8 hervorgeht, einen von der Kreisform abweichenden Querschnitt aufweisen. Dieses Borstenbündel 26 ist nach Figur 8, im Querschnitt gesehen, mondsichelartig ausgeführt.

In einem Diagramm nach der Figur 9 ist auf einer Abszisse ein Biegewinkel β und auf einer Ordinate eine Borstenhärte b_{H} aufgetragen. Eine parallel zur Abszisse verlaufende Linie 29 verdeutlicht eine über den gesamten Biegewinkel β konstante Borstenhärte b_{H}, wie sie sich bei einer Ausbildung der Ausnehmung 10 nach der Figur 3 ergibt. Weiterhin wird anhand einer Kurve 30 die sich über den Biegewinkel β ändernde Borstenhärte b_{H} verdeutlicht, wie sie bei einer Gestaltung der Ausnehmung 20 gemäß der Figur 7 zustande kommt. Bei dieser verändert sich die Borstenhärte b_{H}, wie zuvor bereits erläutert, mit zunehmender Verformung des Borstenbündels 22 progressiv.

Weiterhin besteht auch die Möglichkeit, die einzelnen Borsten 5 der Borstenbündel 4 oder 22 jeweils mit einem von der Kreisform abweichenden Querschnitt auszubilden. Gemäß der Figur 10 ist ein rechteckiger Querschnitt 31 der einzelnen Borsten 5 vorgesehen, wobei die rechteckige Borste mit ihrer kleineren Seitenfläche 32 in Umfangsrichtung der Breitstreckwalze 1 orientiert sein soll. Ähnlich sind die Verhältnisse auch bei Verwendung von Borstenbündeln mit Borsten, die einen elliptischen Querschnitt 33 aufweisen, wobei diese dann mit ihrer kleineren Seitenfläche 34, an der der elliptische Querschnitt seinen kleinsten Radius hat, in Umfangsrichtung weisen sollen.

Die Kombination der verschiedenen genannten Maßnahmen zur Variation der Steifigkeit der Borstenbündel 4 und deren Anisotropie über die Oberfläche der Breitstreckwalze 1 lässt sich ergänzen mit dynamischen Parametern bei der Anwendung der Rundbürste 2, insbesondere durch das Verhältnis der Drehgeschwindigkeit der Breitstreckwalze 1 zu deren Verfahrgeschwindigkeit. Dadurch lassen sich Längskräfte und Querkräfte beim Streckvorgang aufeinander abstimmen, um ein auf das jeweilige Textil angepasstes Optimum zu erzielen. Die tatsächlich auftretenden Kräfte lassen sich direkt mit geeigneten Sensoren oder indirekt, zum Beispiel über die Drehzahlen und Ströme der beiden Motoren, die zum Antrieb der Breitstreckwalze 1 beim Rotieren bzw. zu deren Verfahren dienen, erfassen.

Der Prozess lässt sich entsprechend der Messwerte dynamisch entlang geeigneter Parameterkombinationen, an die jeweilige Arbeitssituation angepasst, führen. Außerdem lässt sich über höhere Drehzahlen der Breitstreckwalze 1 gezielt eine signifikante Fliehkraft an den Borsten 5 induzieren, wodurch diese beim Aufsetzen auf die Stofflage 19 eine zusätzliche radiale Kraft in diese einbringen.

Aus der Figur 12 geht eine schematische Darstellung eines Wäschebehandlungsgeräts 35 hervor. Dabei soll dieses Wäschebehandlungsgerät 35 eine nicht näher dargestellte Behandlungskammer aufweisen, in der vorliegend über eine Aufhängevorrichtung 43 (siehe Figuren 13 und 14) ein Oberhemd 36 aufgehängt ist. Dieses wird in der Behandlungskammer einem Glättungsprozess zur Beseitigung von Falten/Knittern unterzogen. Das Wäschebehandlungsgerät 35 ist mit einem an zwei Portalen 37 und 38 vertikal geführten Behandlungsmodul 39 versehen, wobei das Behandlungsmodul 39 Breitstreckwalzen 40, 41 und 42 aufnimmt, die mit zumindest einem der vorstehend erläuterten Merkmale ausgebildet sind, wie sie aus den Figuren 1 bis 6 sowie 8 bis 9 hervorgehen und zu diesen beschrieben sind.

Vorzugsweise nimmt das Behandlungsmodul 39 die Breitstreckwalzen 40, 41 und 42 derart auf, dass diese, falls erforderlich, zusätzlich auch in horizontaler Richtung verstellt werden können, um die gesamte vordere Stofflage des Oberhemds 36 inklusive Rumpf, Schulterbereiche und Ärmel zu glätten. Folglich werden über die Breitstreckwalze 40 der Brust- und Bauchbereich sowie über die beiden Breitstreckwalzen 41 und 42 der Bereich der beiden Ärmel und der Schulterbereich geglättet. Jede der Breitstreckwalzen 40, 41 und 42 bewirkt aufgrund ihrer erfindungsgemäßen Ausbildung eine Streckung der behandelten Stofflage sowohl in Verfahrrichtung, die von der Aufhängung des Oberhemds aus nach unten gerichtet ist, als auch in zwei entgegengesetzt wirkenden Richtungen der Längserstreckung der Breitstreckwalzen 40, 41 und 42. Außerdem resultiert eine Relativbewegung aus einer Verfahrrichtung 45 des Behandlungsmoduls 39 und einer Drehrichtung 46 der angetriebenen Breitstreckwalzen 40, 41 und 42, die in den weiteren Figuren 13 und 14 dargestellt sind.

Die Figur 13 zeigt dabei eine Ansicht der Breitstreckwalze 40, bei der diese auf einer Seite des über eine Aufhängevorrichtung 43 in der Behandlungskammer aufgehängten Oberhemds 36 vorgesehen ist. Auf der anderen Seite des Oberhemds 36, die von der Breitstreckwalze 40 abgewandt ist, befindet sich eine ortsfeste Andruckplatte 44 als Gegenhalter, gegen welche die Breitstreckwalze 40 die Stofflagen des Oberhemds 36 zum Glätten drückt. Alternativ zur Andruckplatte kann als Gegenhalter auch eine im Inneren des Oberhemds 36 angeordnete Bügelpuppe vorgesehen sein. Durch das in der Figur 12 gezeigte Behandlungsmodul 39 wird die Breitstreckwalze 40 in der Verfahrrichtung 45 bewegt, während sich die angetriebene Breitstreckwalze 40 in der Drehrichtung 46 dreht.

Gemäß einer weiteren Ausführungsform, die in der Figur 14 dargestellt ist, soll das Behandlungsmodul 39 anstelle der ortsfesten Andruckplatte eine weitere Breitstreckwalze 40' aufnehmen, die der Breitstreckwalze 40 gegenüberliegt. Die beiden Breitstreckwalzen 40 und 40' liegen einander beidseitig des zu behandelnden Oberhemds 36 gegenüber und bilden somit ein Bürstenpaar. Dabei ist die Verfahrrichtung der beiden Breitstreckwalzen 40 und 40' ebenfalls mit 45 bezeichnet, während deren Drehrichtungen 46 und 46' gegenläufig sind.

### Bezugszeichenliste:

- 1: Breitstreckwalze
- 2: Rundbürste
- 3: Grundkörper
- 4: Borstenbündel
- 4a: Teilabschnitt von 4
- 5: Borsten
- 6: Außenmantelfläche von 3
- 7: Ende von 3
- 8: Ende von 3
- 9: Quermittelebene von 1 bzw. 3
- 10: Ausnehmung
- 11: Befestigungsabschnitt von 4
- 12: erste Seitenwand von 10
- 13: erste Seitenwand von 10
- 14: freies Borstenende von 5
- 15: zweite Seitenwand von 10
- 16: erster Maßpfeil
- 17: zweiter Maßpfeil
- 18: Auflage
- 19: Stofflage
- 20: Ausnehmung
- 21: zweite Seitenwand von 20
- 22: Borstenbündel
- 22a: Teilabschnitt von 22
- 23: Borstenenden
- 26: Borstenbündel
- 27: Breitstreckwalze
- 27a: Grundkörper
- 28: Borstenbündel
- 28a: Versatz
- 29: Linie
- 30: Kurve
- 31: rechteckiger Querschnitt von 5
- 32: kleine Seitenfläche von 5
- 33: elliptischer Querschnitt von 5
- 34: kleine Seitenfläche von 5
- 35: Wäschebehandlungsgerät
- 36: Oberhemd
- 37: Portal von 35
- 38: Portal von 35
- 39: Behandlungsmodul
- 40: Breitstreckwalze
- 40': Breitstreckwalze
- 41: Breitstreckwalze
- 42: Breitstreckwalze
- 43: Aufhängevorrichtung
- 44: Andruckplatte
- 45: Verfahrrichtung von 39
- 46: Drehrichtung von 40, 41 und 42
- 46': Drehrichtung von 40'
- 47: Stofflage
- 48: Unterlage
- 49: Rundbürste
- 50: Grundkörper von 45
- 51: Borsten
- 52: Richtungspfeil
- 53: Verfahrrichtung
- 54: Knitter
- 55: Borstenbündel
- α: Winkel zwischen 4 und 15
- β: Biegewinkel von 4
- b_{H}: Borstenhärte

## Patentansprüche

1. Breitstreckwalze (1, 27, 40, 40', 41, 42) zum Glätten einer Stofflage (19), die als Rundbürste (2) mit einem Grundkörper (3, 27a) sowie über dessen Außenmantelfläche (6) mittels eines freien Endabschnittes vorstehende Borsten (5) ausgebildet ist, wobei die Borsten (5) als zueinander beabstandete Borstenbündel (4, 22, 26, 28) zusammengefasst und diese Borstenbündel (4, 22, 26, 28) jeweils mittels eines Befestigungsabschnitts (11) am Grundkörper (3, 27a) fixiert sind und wobei beidseitig einer Quermittelebene (9) des Grundkörpers (3, 27a) angeordnete Borstenbündel (4, 22, 26, 28) schräg zur Querebene des Grundkörpers (3, 27a) verlaufen, indem ihre freien Endabschnitte in Richtung der Enden (7 und 8) des Grundkörpers (3, 27a) geneigt sind, derart, dass beim Zusammenwirken der Breitstreckwalze (1, 27, 40, 40', 41, 42) mit der Stofflage (19) an dieser eine Querspannung erzielbar ist, **dadurch gekennzeichnet, dass** ein Teilabschnitt (4a, 22a) jedes schräg verlaufenden Borstenbündels (4, 22, 26, 28), der sich an den Befestigungsabschnitt (11) anschließt, von einer im Grundkörper (3, 27a) ausgebildeten Ausnehmung (10, 20) aufgenommen ist, die sich im Wesentlichen sowohl in radialer als auch in axialer Richtung des Grundkörpers (3) erstreckt, dass das Borstenbündel (4, 22) an ersten Seitenwänden (12, 13, 24, 25), die sich in axialer Richtung des Grundkörpers (3, 27a) erstrecken, geführt ist und dass das jeweilige unter einem Schrägungswinkel zur Oberfläche der Stofflage (19) verlaufende Borstenbündel (4, 22, 26, 28) durch eine Kraftbeaufschlagung an den freien Borstenenden (14, 23) in Richtung einer zweiten Seitenwand (15, 21) der Ausnehmung (10, 20) verschwenkt wird, die die Ausnehmung (10, 20) in Richtung des jeweiligen Endes (7, 8) des Grundkörpers (3, 27a) begrenzt.

2. Breitstreckwalze nach Patentanspruch 1, **dadurch gekennzeichnet, dass** die Ausnehmung (10), im Querschnitt gesehen, im Wesentlichen langlochartig ausgebildet ist, wobei die Borstenbündel (4, 22, 26, 28) an ersten parallel zueinander verlaufenden Seitenwänden (12 und 13), die sich in axialer Richtung des Grundkörpers (3, 27a) erstrecken, beidseitig geführt sind.

3. Breitstreckwalze nach Patentanspruch 1, **dadurch gekennzeichnet, dass** die Ausnehmungen (10), im Querschnitt des Grundkörpers (27a) gesehen, derart in diesem angeordnet sind, dass die in diesen fixierten Borstenbündel (28) sehnenartig innerhalb des Grundkörpers (27a) verlaufen.

4. Breitstreckwalze nach Patentanspruch 1, **dadurch gekennzeichnet, dass** sich die Ausnehmungen (10, 20) für unterschiedliche Gruppen von Borstenbündeln (4, 22, 26, 28) bezüglich ihrer Tiefe unterscheiden.

5. Breitstreckwalze nach Patentanspruch 1, **dadurch gekennzeichnet, dass** der Grundkörper (3, 27a) in Teilabschnitten, in denen Ausnehmungen (10, 20) vorgesehen sind, mit unterschiedlichen Durchmessern ausgebildet ist.

6. Breitstreckwalze nach Patentanspruch 1, **dadurch gekennzeichnet, dass** die einzelnen Borstenbündel (4, 22, 26, 28) im unbelasteten Zustand mit unterschiedlichem Schrägungswinkel innerhalb des Grundkörpers (3, 27a) bzw. der Ausnehmungen (10, 20) verlaufen.

7. Breitstreckwalze nach der Patentanspruch 1, **dadurch gekennzeichnet, dass** sich das Borstenbündel (22, 26, 28) durch eine Kraftbeaufschlagung an den Borstenenden an die zweite Seitenwand (21) der Ausnehmung (20) anlegen kann, wobei diese, ausgehend von der Außenmantelfläche (6), einen gekrümmten Verlauf aufweist.

8. Breitstreckwalze nach Patentanspruch 7, **dadurch gekennzeichnet, dass** sich mehrere unterschiedlich gekrümmte Bereiche aneinander anschließen.

9. Breitstreckwalze nach Patentanspruch 2, **dadurch gekennzeichnet, dass** die Ausnehmungen (10, 20) mit ihren Längserstreckungen unter einem Winkel zur Längsachse des Grundkörpers (3, 27a) verlaufen.

10. Breitstreckwalze nach Patentanspruch 1, **dadurch gekennzeichnet, dass** die Borsten (5), die mit zumindest einer der ersten Seitenwände (12, 13) in Kontakt stehen, aus einem reibungsarmen Material bestehen oder mit diesem beschichtet sind, so dass diese mit geringer Reibung an der jeweiligen ersten Seitenwand (12, 13) der Ausnehmung (10) geführt sind.

11. Breitstreckwalze (40, 40', 41, 42) zum Glätten einer Stofflage (19), die als Rundbürste (2) mit einem Grundkörper sowie über dessen Außenmantelfläche (6) mittels eines freien Endabschnittes vorstehenden Borsten (31, 33) ausgebildet ist, wobei die Borsten (31, 33) als zueinander beabstandete Borstenbündel zusammengefasst und diese Borstenbündel jeweils mittels eines Befestigungsabschnitts am Grundkörper fixiert sind und wobei beidseitig einer Quermittelebene (9) des Grundkörpers angeordnete Borstenbündel schräg zur Querebene des Grundkörpers verlaufen, indem ihre freien Endabschnitte in Richtung der Enden des Grundkörpers geneigt sind, derart, dass beim Zusammenwirken der Breitstreckwalze (40, 40', 41, 42) mit der Stofflage (18) an dieser eine Querspannung erzielbar ist, **dadurch gekennzeichnet, dass** die Borsten (31, 33) zumindest in ihrem freien Endabschnitt einen von der Kreisform abweichenden Querschnitt aufweisen, wobei diese, mit ihren kleineren Seitenflächen (32, 34) in Umfangsrichtung der Breitstreckwalze (40, 40', 41, 42) ausgerichtet, auf dem Grundkörper angeordnet sind.

12. Breitstreckwalze nach Patentanspruch 11, **dadurch gekennzeichnet, dass** die Borsten einen rechteckigen oder elliptischen Querschnitt aufweisen.

13. Vorrichtung zum Glätten eines textilen Stoffes in seinem von einer Breitstreckwalze (1, 27, 40, 40', 41, 42) überfahrenen Bereich, wobei die mit der Oberfläche des Stoffes (19, 36) zusammenwirkende, als Rundbürste (2) ausgebildete Breitstreckwalze (1, 27, 40, 40', 41, 42) einen zylindrischen Grundkörper (3, 27a) mit in diesem befestigten Borsten (5) aufweist, die, zu Borstenbündeln (4, 22, 26, 28) zusammengefasst, eine Außenmantelfläche des Grundkörpers (3) überragen und deren Borstenbündel (4, 22, 26, 28) jeweils beabstandet zueinander angeordnet sind, wobei mittels freier Endabschnitte der Borsten (5), die an dem Stoff (19, 36) angreifen, zum einen in einer Richtung, in der eine Relativbewegung zwischen Stoff (19, 36) und Breitstreckwalze (1, 27, 40, 40', 41, 42) erfolgt, eine Längsspannung des Stoffes (19, 36) erzielbar ist und andererseits durch schräg in Richtung der Enden (7 und 8) des Grundkörpers (3, 27a) geneigte, beidseitig einer Quermittelebene (9) des Grundkörpers (3, 27a) angeordnete Borstenbündel (4, 22, 26, 28) beim Zusammenwirken der Breitstreckwalze (1, 27, 40, 40', 41, 42) mit dem Stoff (19, 36) an diesem eine Querspannung erzielbar ist, **dadurch gekennzeichnet, dass** die Breitstreckwalze (1, 27, 40, 40', 41, 42) gemäß einem der Patentansprüche 1 bis 11 ausgebildet ist.

14. Vorrichtung nach Patentanspruche 13, **dadurch gekennzeichnet, dass** die Breitstreckwalze (1, 27, 40, 40', 41, 42) rotativ angetrieben ist, wobei deren Drehrichtung (46) einer Abrollbewegung, die aus einer Verfahrrichtung (45) der Breitstreckwalze (1, 27, 40, 40', 41, 42) resultieren würde, entgegengesetzt ist.

15. Vorrichtung nach Patentanspruch 13, **dadurch gekennzeichnet, dass** diese in einem Behandlungsmodul (39) eines Wäschebehandlungsgeräts (35) angeordnet ist, wobei mittels zumindest einer zur Glättung eines zu behandelnden Wäschestücks (36) vorgesehenen Breitstreckwalze (40, 40', 41, 42) in einer Behandlungsposition des Behandlungsmoduls (39) mechanische Spannungen am Wäschestück (36) erzielbar sind.

## Claims

1. Expanding roller (1, 27, 40, 40', 41, 42) for smoothing a substance layer (19), which is embodied as a round brush (2) with a base body (3, 27a) as well as bristles (5) protruding beyond the outer peripheral area (6) thereof by means of a free end section, wherein the bristles (5) are consolidated as bundles of bristles (4, 22, 26, 28) spaced apart from one another and said bundles of bristles (4, 22, 26, 28) are in each case fixed on the base body (3, 27a) by means of a fastening section (11) and wherein bundles of bristles (4, 22, 26, 28) arranged on both sides of a transverse central plane (9) of the base body (3, 27a) run obliquely to the transverse plane of the base body (3, 27a), by their free end sections being inclined in the direction of the ends (7 and 8) of the base body (3, 27a) in such a manner that, when the expanding roller (1, 27, 40, 40', 41, 42) interacts with the substance layer (19), a transverse tension can be achieved thereon, **characterised in that** a subsection (4a, 22) of each obliquely running bundle of bristles (4, 22, 26, 28), which attaches to the fastening section (11), is accommodated by a recess (10, 20), which is embodied in the base body (3, 27a) and extends substantially both in the radial and in the axial direction of the base body (3), that the bundle of bristles (4, 22) is guided on first side walls (12, 13, 24, 25), which extend in the axial direction of the base body (3, 27a), and that the respective bundle of bristles (4, 22, 26, 28) that runs at a bevel angle in relation to the surface of the substance layer (19) is tilted by an application of force to the free bristle ends (14, 23) in the direction of a second side wall (15, 21) of the recess (10, 20), which delimits the recess (10, 20) in the direction of the respective end (7, 8) of the base body (3, 27a).

2. Expanding roller according to claim 1, **characterised in that** the recess (10), when viewed in cross-section, is embodied substantially in a slot-like manner, wherein the bundles of bristles (4, 22, 26, 28) are guided on both sides on first side walls (12 and 13), which run in parallel with one another and extend in the axial direction of the base body (3, 27a).

3. Expanding roller according to claim 1, **characterised in that** the recesses (10), when viewed in cross-section of the base body (27a), are arranged in such a manner therein that the bundles of bristles (28) fixed therein run in a chord-like manner within the base body (27a).

4. Expanding roller according to claim 1, **characterised in that**, for different groups of bundles of bristles (4, 22, 26, 28), the recesses (10, 20) differ in relation to their depth.

5. Expanding roller according to claim 1, **characterised in that** the base body (3, 27a) is embodied in subsections, in which recesses (10, 20) are provided, with different diameters.

6. Expanding roller according to claim 1, **characterised in that** the individual bundles of bristles (4, 22, 26, 28), in the unloaded state, run with a different bevel angle within the base body (3, 27a) or the recesses (10, 20).

7. Expanding roller according to claim 1, **characterised in that** the bundle of brushes (22, 26, 28) can press against the second side wall (21) of the recess (20) due to an application of force to the bristle ends, wherein this has a curved progression, starting from the outer peripheral area (6).

8. Expanding roller according to claim 7, **characterised in that** multiple regions with different curvature attach to one another.

9. Expanding roller according to claim 2, **characterised in that** the recesses (10, 20), with their longitudinal extensions, run at an angle in relation to the longitudinal axis of the base body (3, 27a).

10. Expanding roller according to claim 1, **characterised in that** the bristles (5), which are in contact with at least one of the first side walls (12, 13), consist of a low-friction material or are coated therewith, so that these are guided with low friction on the respective first side wall (12, 13) of the recess (10).

11. Expanding roller (40, 40', 41, 42) for smoothing a substance layer (19), which is embodied as a round brush (2) with a base body as well as bristles (31, 33) protruding beyond the outer peripheral area (6) thereof by means of a free end section, wherein the bristles (31, 33) are consolidated as bundles of bristles spaced apart from one another and said bundles of bristles are in each case fixed on the base body by means of a fastening section and wherein bundles of bristles arranged on both sides of a transverse central plane (9) of the base body run obliquely to the transverse plane of the base body, by their free end sections being inclined in the direction of the ends of the base body in such a manner that, when the expanding roller (40, 40', 41, 42) interacts with the substance layer (18), a transverse tension can be achieved thereon, **characterised in that**, at least in their free end section, the bristles (31, 33) have a cross-section that deviates from the shape of a circle, wherein these are arranged on the base body, with their smaller side areas (32, 34) oriented in the peripheral direction of the expanding roller (40, 40', 41, 42).

12. Expanding roller according to claim 11, **characterised in that** the bristles have a rectangular or elliptical cross-section.

13. Apparatus for smoothing a textile substance in its region that is travelled over by an expanding roller (1, 27, 40, 40', 41, 42), wherein the bundle of bristles (1, 27, 40, 40' 41, 42) which interacts with the surface of the substance (19, 36) and is embodied as a round brush (2) has a cylindrical base body (3, 27a) with bristles (5), which are fastened therein and protrude beyond an outer peripheral area of the base body (3), consolidated to form bundles of bristles (4, 22, 26, 28), and the bundles of bristles (4, 22, 26, 28) thereof are in each case spaced apart from one another, wherein, by means of free end sections of the bristles (5) which engage on the substance (19, 36), on the one hand it is possible to achieve a longitudinal tension of the substance (19, 36) in a direction in which a relative movement between substance (19, 36) and expanding roller (1, 27, 40, 40', 41, 42) takes place, and on the other hand, due to bundles of bristles (4, 22, 26, 28) which are inclined obliquely in the direction of the ends (7 and 8) of the base body (3, 27a) and are arranged on both sides of a transverse central plane (9) of the base body (3, 27a), when the expanding roller (1, 27, 40, 40', 41, 42) interacts with the substance (19, 36), it is possible to achieve a transverse tension thereon, **characterised in that** the expanding roller (1, 27, 40, 40', 41, 42) is embodied according to one of claims 1 to 11.

14. Apparatus according to claim 13, **characterised in that** the expanding roller (1, 27, 40, 40', 41, 42) is driven in a rotary manner, wherein the direction of rotation (46) thereof opposes a rolling movement that would result from a direction of travel (45) of the expanding roller (1, 27, 40, 40', 41, 42).

15. Apparatus according to claim 13, **characterised in that** this is arranged in a treatment module (39) of a laundry treatment appliance (35), wherein, by means of at least one expanding roller (40, 40', 41, 42) provided for smoothing an item of laundry (36) to be treated, in a treatment position of the treatment module (39), it is possible to achieve mechanical tensions on the item of laundry.

## Revendications

1. Rouleau élargisseur (1, 27, 40, 40', 41, 42) pour le lissage d'un pli (19), lequel est configuré en tant que brosse ronde (2) comprenant un corps de base (3, 27a) ainsi que des poils (5) protubérants de sa surface d'enveloppe extérieure (6) au moyen d'une section terminale libre, les poils (5) étant rassemblés en tant que faisceau de poils (4, 22, 26, 28) écartés l'un de l'autre et ce faisceau de poils (4, 22, 26, 28) étant fixés au corps de base (3, 27a) à chaque fois au moyen d'une section d'attache (11) et dans lequel des faisceaux de poils (4, 22, 26, 28) agencés des deux côtés d'un plan central diagonal (9) du corps de base (3, 27a) courent en oblique par rapport au plan transversal du corps de base (3, 27a), en ce que leurs sections terminales libres sont inclinées dans le sens des extrémités (7 et 8) du corps de base (3, 27a) de façon que lorsque le rouleau élargisseur (1, 27, 40, 40', 41, 42) agit conjointement avec le pli (19), une tension diagonale se crée sur celui-ci, **caractérisé en ce qu'**une section partielle (4a, 22a) de chaque faisceau de poils (4, 22, 26, 28) courant en oblique, laquelle se joint à la section d'attache (11), est absorbée par une cavité (10, 20) réalisée dans le corps de base (3, 27a), lequel s'étend pour l'essentiel autant dans le sens radial qu'axial du corps de base (3) de sorte que le faisceau de poils (4, 22) sur des premières parois latérales (12, 13, 24, 25), qui s'étendent dans le sens axial du corps de base (3, 27a), est guidé et **en ce que** le faisceau de poils (4, 22, 26, 28) respectif courant sous un angle oblique par rapport à la surface du pli (19), se déporte par un apport de force sur les extrémités de poils libres (14, 23) dans le sens d'une deuxième paroi latérale (15, 21) de la cavité (10, 20), qui délimite la cavité (10, 20) dans le sens de l'extrémité (7, 8) respective du corps de base (3, 27a).

2. Rouleau élargisseur selon la revendication 1, **caractérisé en ce que** la cavité (10), vu en oblique, est réalisé pour l'essentiel à la manière d'un trou longitudinal, les faisceaux de poils (4, 22, 26, 28) étant guidés des deux côtés sur de premières parois latérales (12 et 13) courant en parallèle l'une à l'autre, lesquelles s'étendent dans le sens axial du corps de base (3, 27a).

3. Rouleau élargisseur selon la revendication 1, **caractérisé en ce que** les cavités (10), vues en coupe du corps de base (27a), sont agencées dans celui-ci, de sorte que les faisceaux de poils (28) y fixés, courent à la manière d'une corde, à l'intérieur du corps de base (27a).

4. Rouleau élargisseur selon la revendication 1, **caractérisé en ce que** les cavités (10, 20) pour différents groupes de faisceaux de poils (4, 22, 26, 28) se distinguent quant à leur profondeur.

5. Rouleau élargisseur selon la revendication 1, **caractérisé en ce que** le corps de base (3, 27a) est réalisé en sections partielles, où sont configurées les cavités (10, 20), lesquelles présentent différents diamètres.

6. Rouleau élargisseur selon la revendication 1, **caractérisé en ce que** les faisceaux de poils (4, 22, 26, 28) pris isolément courent à l'état non chargé à un angle oblique différent à l'intérieur du corps de base (3, 27a) ou des cavités (10, 20).

7. Rouleau élargisseur selon la revendication 1, **caractérisé en ce que** le faisceau de poils (22, 26, 28) peut, par un apport de force sur les extrémités de poils, être contigu à la deuxième paroi latérale (21) de la cavité (20), celle-ci présentant, à partir de la surface de manteau extérieur (6), un profil recourbé.

8. Rouleau élargisseur selon la revendication 7, **caractérisé en ce que** plusieurs zones différemment recourbées sont aboutées l'une à l'autre.

9. Rouleau élargisseur selon la revendication 2, **caractérisé en ce que** les cavités (10, 20) courent avec leurs extensions longitudinales à un angle par rapport à l'axe longitudinal du corps de base (3, 27a).

10. Rouleau élargisseur selon la revendication 1, **caractérisé en ce que** les poils (5), lesquels restent en contact avec au moins l'une des premières parois latérales (12, 13), sont constitués d'une matière peu abrasive ou en sont recouverts de sorte qu'ils sont guidés sans trop de frottement sur la paroi latérale respective (12, 13) de la cavité (10).

11. Rouleau élargisseur (40, 40', 41, 42) pour le lissage d'un pli (19) lequel est configuré en tant que brosse ronde (2) avec un corps de base ainsi qu'au-dessus de la surface de manteau extérieur (6) de celle-ci, au moyen d'une section terminale libre des poils protubérants (31, 33), les poils (31, 33) étant rassemblés en tant que faisceaux de poils écartés l'un de l'autre et ces faisceaux de poils sont fixés à chaque fois au moyen d'une section d'attache au corps de base et des faisceaux de poils disposés des deux côtés d'un plan central oblique (9) du corps de base courant en oblique du plan transversal du corps de base, en ce que leurs sections terminales libres sont inclinés dans le sens des extrémités du corps de base de façon que quand le rouleau élargisseur (40, 40', 41, 42) agit conjointement avec le pli (18), une tension transversale se crée sur celui-ci, **caractérisé en ce que** les poils (31, 33) présentent au moins dans leur section terminale libre, une coupe s'éloignant de la forme circulaire, ceux-ci étant, avec leurs surfaces latérales plus petites (32, 34) orientées dans le sens périphérique du rouleau élargisseur (40, 40', 41, 42), disposés sur le corps de base.

12. Rouleau élargisseur selon la revendication 11, **caractérisé en ce que** les poils présentent une coupe rectangulaire ou elliptique.

13. Dispositif de lissage d'une matière textile dans sa zone couverte par un rouleau élargisseur (1, 27, 40, 40', 41, 42), dans lequel le rouleau élargisseur (1, 27, 40, 40', 41, 42) configuré en tant que brosse ronde (2) agissant conjointement avec la surface de la matière (19, 36), présente un corps de base cylindrique (3, 27a) avec des poils (5) y fixés, qui, rassemblés en faisceaux de poils (4, 22, 26, 28) dépassent d'une surface de manteau extérieur du corps de base (3) et dont les faisceaux de poils (4, 22, 26, 28) sont disposés à chaque fois écartés l'un de l'autre, dans lequel au moyen de leurs sections terminales libres des poils (5), qui mettent en prise la matière (19, 36), d'une part une élongation longitudinale de la matière (19, 36) se crée dans un sens où il se produit un mouvement relatif entre la matière (19, 36) et le rouleau élargisseur (1, 27, 40, 40', 41, 42), et d'autre part, par les faisceaux de poils (4, 22, 26, 28) disposés des deux côtés d'un plan central transversal (9) du corps de base (3, 27a), inclinés en oblique dans le sens des extrémités (7 et 8) du corps de base (3, 27a), une tension transversale se crée par action conjointe du rouleau élargisseur (1, 27, 40, 40', 41, 42) avec la matière (19, 36) sur celle-ci, **caractérisé en ce que** le rouleau élargisseur (1, 27, 40, 40', 41, 42) est configuré selon l'une des revendications 1 à 11.

14. Dispositif selon la revendication 13, **caractérisé en ce que** le rouleau élargisseur (1, 27, 40, 40', 41, 42) est entraîné par rotation, dans lequel son sens de rotation (46) étant contraire à un mouvement de défilement lequel résulterait d'un sens de déplacement (45) du rouleau élargisseur (1, 27, 40, 40', 41, 42).

15. Dispositif selon la revendication 13, **caractérisé en ce que** celui-ci est agencé dans le module de traitement (39) d'un appareil de traitement de linge (35), des tensions mécaniques sur la pièce de linge (36) se dessinant au moyen au moins d'un rouleau élargisseur (40, 40', 41, 42) configuré pour le lissage d'une pièce de linge (36) à traiter dans une position de traitement du module de traitement (39).
